# DEMANDE DE BREVET EUROPEEN

(11) **EP 0 266 294 A1**
(43) Date de publication de la demande: **04.05.1988**
(21) Numéro de dépôt: 87470017.2
(22) Date de dépôt: 31.08.1987
(51) Int. Cl.: E05B 69/00

(54) **Dispositif antivol pour articles du type vestimentaires textiles divers, et maroquinerie**

(30) Priorité: 29.09.1986 FR 8613664
(71) Demandeur: Allegranza, René, F-21240 TALANT (FR)
(72) Inventeur: Allegranza, René, F-21240 TALANT (FR)
(74) Mandataire: Bruder, Michel

(57) **Abrégé**

Une pièce (1, 2, 3 & 4), ayant le profil d'un " U ", forme bloc avec chacune de ses parties verticales, par deux plaques (2 & 3).

Dans l'axe de la partie verticale (2), un cylindre creux (1) reçoit une serrure (12) équipée d'un pène vertical (19), d'un téton (24) support de pointe (14) garni d'un ressort (13) et d'un ergot plat (16) comportant une empreinte femelle (16 B).

A la base du " U " -junction des deux plaques (2 & 3)-une entretoise (4) sert de fixation à l'extrêmité d'un flexible (6) dont la longueur -variable- est suffisante pour s'enfiler dans l'orifice (7) d'un support fixe (8). A l'autre extrêmité du flexible (6), un embout (9) à gorge mâle (17) peut s'introduire dans les orifices (10 & 11) du cylindre (1) et du renfort.

En exerçant sur la serrure (12) une force antagoniste à celle du ressort (13), la pointe (14) traverse l'article (5) à protéger et se loge dans la cavité (15). Le pène mobile (19) bute sur la partie plate de l'empreinte en creux (20), coinçant l'embout (9) du flexible (6) grâce à l'empreinte femelle ( 16 B) de l'ergot plat (16) de la serrure (12). Le dispositif, ressortissant au domaine technique " E. 05. B. ", est ainsi bloqué. Seule une clé permettra son déblocage.

## Description

Actuellement, la protection des vêtements dans les divers étalages s'effectue principalement de deux façons : soit en emprisonnant le vêtement par des "machoires" (une sur chaque épaulette) solidaires d'un verrou muni d'une serrure à crémaillère (ce qui exclue son emploi pour certains vêtements à épais cols de fourrure, par exemple) ; soit en fixant au vêtement un mini-satellite à radio-fréquence particulière, réagissant à des panneaux électroniques de détection placés aux diverses issues du magasin de vente.

Mais tous les locaux (halls d'exposition, grands magasins, vestiaires, etc), comme la diversité des objets à préserver, ne se prêtent pas à l'utilisation exclusive de l'un ou de l'autre des moyens ci-dessus évoqués.

La présente invention a pour but de pallier la plupart des inconvénients inhérents aux divers systèmes existants, par le jeu de deux pièces distinctes reliées entre elles par un flexible de longueur variant selon la demande.

Mais on peut, tout aussi bien, faire passer une des extrêmités du flexible par un orifice pratiqué dans un support fixe.

La pièce dont il est question ici, reliée, selon les possibilités de l'Usager, soit à sa correspondante soit à un support fixe par un flexible de longueur appropriée aux besoins du Demandeur, se présente sous la forme d'un " U " dont les branches verticales seraient deux plaques circulaires dont l'une contiendrait une serrure.

L'avantage de ce dispositif consiste en ceci : que la pièce en " U " s'accomode mieux aux vêtements et autres articles à préserver si l'on choisit bien l'emplacement pour sa fixation (en général : l'emmanchure). Aucune déterioration de l'article n'est à craindre. Autre avantage : seule la clé qui a bloqué le mécanisme contenu dans la pièce en "U " pourra le libérer.

En effet : après avoir positionné le dispositif sur l'article à protéger, on passe le flexible dans l'entretoise de la pièce en " U " et l'embout dans l'orifice du cylindre qui reçoit le mécanisme de verrouillage. Une pression sur cette serrure comprime le ressort qu'elle contient ; la pointe en acier fixée sur le téton sort de son logement, traverse le vêtement ou l'article à l'emplacement choisi (une couture, une boutonnière ou l'emmanchure), pour venir se loger dans le trou de la plaque formant l'autre branche du " U ". Le pène mobile sort de la serrure, vient en butée sur la partie plate de l'empreinte en creux et verrouille le dispositif. L'embout du flexible est bloqué par l'empreinte femelle de l'ergot plat fixé sur le mécanisme et l'ensemble (vêtement-organe de support) est, ainsi, solidaire.

Pour débloquer le dispositif, il suffit d'introduire dans le canon de la serrure une clé que l'on fait pivoter d'un quart de tour. Le pène retombe ; le ressort repousse le mécanisme, débloque l'embout du flexible et la pointe ressort du vêtement. La longueur du flexible peut, sur simple demande de leur part, correspondre aux besoins des Usagers. La serrure est incorporée dans l'une des deux plaques accolées formant le " U ". Les surfaces polies de ces dernières peuvent recevoir aussi bien une électronique miniature, qu'une publicité par auto-collants, par exemple.

La description et la représentation ici développée ne constitutent, cependant, nullement une réalisation exhaustive du procédé mais seulement un exemple auquel il pourra être apporté des modifications ou améliorations sans -cependant- que l'on s'écarte de son idée maîtresse, en particulier : les plaques pourront varier autant dans leur forme géométrique, que dans leur présentation (angles arrondis, etc).

S'agissant de protéger du vol à la tire un sac à main (ou porté en bandouillère), le flexible est remplacé par une chaînette fixée à une extrêmité dans l'entre deux des plaques formant les branches verticales du " U ". L'autre extrêmité de la chaînette, munie d'un mousqueton, est accrochée à l'anneau métallique unissant la sangle au sac. La pièce en " U " contenant la serrure est fixée au vêtement porté par la (ou le) propriétaire du sac et la pointe, commandée par la serrure, fichée dans le vêtement, protège le sac.

Une des formes possibles d'exécution est exposée plus en détail ci-après, à l'aide de dessins annexés (à l'échelle grandeur nature : 1/1 mm.) dont :
La Figure 1 représente une vue de FACE du dispositif inventé,
La Figure 2 représente une vue de PROFIL du dispositif, selon une coupe " A - A " de la première,
La Figure 3 représente une vue de FACE et de PROFIL du mécanisme avec sa pointe sur le téton, l'empreinte en saillie et le pène vertical,
La Figure 4 représente l'ensemble du dispositif avec utilisation du flexible et détail de l'embout métallique de ce dernier.

L'ensemble des Figures (1, 2, 3 & 4) représente donc le dispositif antivol comprenant, essentiellement, un bloc de deux plaques d'un diamètre de 80 mm. ayant -en profil-la forme d'un " U " (2 & 3 Fig. 2 ou 4), dont l'écartement des deux branches verticales est de 10 mm. (mais cette cote n'est nullement impérative) ; ce bloc peut être réalisé soit en métal, soit en alliage moulé ou -mieux- en matière plastique solide en une seule opération par injection. Le mécanisme de serrure (12 Fig. 2) peut être réalisé en métal.
La pointe en acier (14 Fig. 3) a -elle- un diamètre de 1,2 mm. et sera en acier traité spécialement. Le diamètre du cylindre (1 Fig. 3 ou 4) est égal à 30 mm. et la hauteur de l'ensemble, mis à l'horizontale, n'excède pas 60 mm.

Conformément à ces figures, après avoir engagé le ressort (13) sur le téton (24) du mécanisme (12) et présenté l'ensemble face au cylindre (1) du bloc en " U "-côté : plaque (2) et guide de serrure (25) face à la rainure (23) qui comporte une alvéole (22) en forme de queue d'aronde, on pousse le mécanisme(12) dans son logement. L'extrêmité de la rainure est fermée, sur quelques millimètres, par une excroissance en forme mâle de queue d'aronde s'ajustant à la partie femelle (22). L'ensemble (Bloc "U" et mécanisme) forme, alors, une pièce homogène (Fig. 2).

Le dispositif (Fig. 4) ainsi monté est alors positionné sur l'article (5) à protéger. On passe le flexible (6) dans l'orifice (7) du support fixe (8) et on introduit l'embout (9) dans les percées (10 & 11) ; une simple pression sur la serrure (12) comprime le ressort (13) et la pointe (14) fixée sur le téton (24) sort de la plaque (2), traverse le vêtement (5) pour venir se loger dans son réceptacle (15) de la plaque (3). Ainsi, l'embout (9) du flexible (6) reste bloqué grâce à l'ergot (16) en saillie muni de l'empreinte femelle (16 B) qui le coince sous le renfort (18) à l'aide de la gorge mâle (17). Le pène mobile vertical (19), sort de la serrure (12) et vient en butée sur l'extrêmité de la partie plate de l'empreinte en creux (20) du cylindre (1). L'ensemble est, ainsi, verrouillé. Pour le libérer : il suffit d'introduire dans l'orifice (21) du canon de la serrure (12), une clé que l'on fait pivoter d'un quart de tour. Le pène (19 retombe alors ; le ressort (13) repousse la serrure (12) dans son logement, libère l'embout (9) du flexible (6) et la pointe (14) se dégageant du vêtement (5), réintègre sa position initiale sur le téton (24).

## Revendications

1. Dispositif antivol pour articles vestimentaires, de pelleterie ou de tapisserie, caractérisé en ce qu'il comporte un bloc (1, 2, 3 & 4 Fig. 2) ayant le profil d'un " U ", constitué de deux plaques (2 & 3) verticales assemblées, dans la base du "U", par une entretoise (4) dans laquelle, est fixée l'extrêmité d'un flexible (6) d'une longueur appropriée aux besoins de l'Usa . Dispositif antivol selon la revendication 1, caractérisé en ce que le flexible (6) qui sert de lien amovible entre l'article (5) à préserver et le support fixe, est terminé par un embout (9) métallique ayant -à son extrêmité une gorge mâle (17) prévue pour s'engager dans l'orifice (7) d'une pièce de fixation (8) et revenir au cylindre (1) dans les orifices(10 & 11) de son renfort.

3. Dispositif antivol selon les revendications 1 & 2, caractèrisé en ce que à l'intérieur du cylindre (1) est installé un mécanisme (12) de serrure, guidé par une rainure (23) dont l'extrêmité est obstruée par une queue d'aronde (22). Il est, également, doté d'un pène (19) vertical mobile ; d'un téton (24) support de pointe (14) et d'un ergot (16) en saillie, muni d'une empreinte femelle (16 B).

4. Dispositif antivol selon la revendication 3, caractérisé en ce que l'exercice d'une pression sur la serrure (12) comprime un ressort (13). La pointe (14) traverse alors l'article à protéger (5) pour se fixer dans le réceptacle (15) prévu à cet effet. L'ergot plat (16) en saillie, grâce à son empreinte femelle (16 B), bloque l'embout (9) du flexible (6) à l'aide de la gorge mâle (17). Le pène mobile (19) sort alors de la serrure (12) et vient en butée contre l'extrêmité plate de l'empreinte en creux (20) du cylindre (1) empèchant tout mouvement arrière de la serrure.

5. Dispositif antivol selon l'une quelconque des revendications précédentes, caractèrisé en ce que le bloc en " U " comporte des plaques (2 & 3) de protection dont la forme géométrique peut varier (carré, ovale, rectangle, etc), aussi bien que leur présentation (arêtes arrondies, etc). En outre, leurs surfaces prévues polies, peuvent recevoir aussi bien une électronique miniature, qu'une publicité par auto-collant, étiquette, badge, etc.

6. Dispositif antivol selon la revendication 1, ou la revendication 5, caractèrisé en ce que, dans l'entretoise (4) de cet ensemble en forme de " U " fixé sur un vêtement (5), il est possible de faire passer une extrêmité de chaînette terminée par une attache (genre mousqueton) accrochée à l'anneau métallique unissant la sangle à un sac à main. Celui-ci, même porté en bandouillère, sera ainsi, protégé du vol à la tire.

7. Dispositif antivol selon la revendication 6, caractèrisé en ce que le bloc en forme de " U " (1, 2, 3 & 4), peut être réalisé soit en métal, soit en alliage moulé et même, au mieux, en matière plastique solide, en une seule opération par injection.
